# EUROPÄISCHE PATENTSCHRIFT

(11) **EP 0 791 705 B1**
(45) Veröffentlichungstag und Bekanntmachung des Hinweises auf die Patenterteilung: **08.11.2000**
(21) Anmeldenummer: 97101414.7
(22) Anmeldetag: 30.01.1997
(51) Int. Cl.: E05B 47/06, E05B 63/00

(54) **Elektronisches Türschloss**
Electronic door lock
Serrure de porte électronique

(30) Priorität: 20.02.1996 DE 29602962 U
(43) Veröffentlichungstag der Anmeldung: 27.08.1997
(73) Patentinhaber: BURG-WÄCHTER KG. ALFRED LÜLING, D-58540 Meinerzhagen (DE)
(72) Erfinder: Lüling, Harald, Dipl.-Ing., 58540 Meinerzhagen (DE); Lüling, Armin, Dipl.-Ing., 58300 Wetter (DE)
(74) Vertreter: Dörner, Lothar, Dipl.-Ing.

(56) Entgegenhaltungen:
- DE-A- 4 029 208
- US-A- 4 148 092
- US-A- 4 754 625
- US-A- 5 083 122

## Beschreibung

Die Erfindung betrifft ein elektronisches Türschloß, das einen Türinnenbeschlag mit einem Drehknauf, einen Türaußenbeschlag mit einer Einheit für die Eingabe eines Codes sowie mit einem Drehknauf, und eine innenliegende, mit der Eingabeeinheit elektrisch verbundene Elektronik aufweist, in der ein Code gespeichert und über die der Drehknauf im Türaußenbeschlag bei Übereinstimmung des gespeicherten Codes mit dem eingegebenen Code entsperrt ist.

Elektronische Türschlösser der genannten Art dienen dazu, den Einbruchschutz im Schloßbereich zu erhöhen. Ohne Eingabe des mit dem gespeicherten Code übereinstimmenden Codes - z.B. bei Eingabe einer mit einem Schlüsselgeheimnis nicht übereinstimmenden Ziffernfolge für ein Zahlencode-Schloß - ist es nicht möglich, das Türschloß von außen gewaltfrei zu öffnen. Die Verwendung eines unbefugt angefertigten Nachschlüssels entfällt. Den Code zu knacken" ist praktisch nicht möglich, da z.B. bei einem üblichen zehnziffrigen Tastenfeld als Eingabeeinheit die Variationsmöglichkeiten nahezu unbegrenzt sind. Überdies kann von einem Befugten der Code bei Bedarf geändert werden. Bei mechanisch hochwertig gesicherten elektronischen Türschlössern hält sich auch die Möglichkeit ihrer gewaltsamen Überwindung in Grenzen.

Ein Türschloß der eingangs genannten Art, jedoch mit außenliegender Elektronik, ist bekannt (vgl. z.B. US 41 48 092 A). Das bekannte Türschloß weist zwei voneinander getrennte Wellen auf, von denen die erste mit dem Türaußenbeschlag, die zweite mit dem Türinnenbeschlag verbunden ist. Auf der Außenwelle ist eine Scheibe befestigt, die mit einem Relais in Wirkverbindung steht. Das Relais ist angezogen, wenn der außen aufgegebene Code mit dem gespeicherten Code übereinstimmt. Auch auf der Innenwelle ist eine Scheibe befestigt, die mit einem Schalter in Wirkverbindung steht. Der Schalter zeigt an, wenn die Innenwelle sich in der Offenstellung befindet. Das Signal wird an das Relais geleitet; die dem Türaußenbeschlag zugeordnete Scheibe kann in die Schließlage gelangen. Wenn das Entsperren eines elektronischen Türschlosses der genannten Art durch einen Magneten erfolgt (vgl. auch DE 44 30 736 C1), ist ein Luftspalt zu überwinden. Hierzu ist ein hoher Energiebedarf erforderlich. Hier will die Erfindung Abhilfe schaffen.

Der Erfindung liegt die Aufgabe zugrunde, ein Türschloß der eingangs genannten Art so auszubilden, daß unter Verbesserung des Einbruchschutzes im Schloßbereich nicht nur das Entsperren, sondern insgesamt der Betrieb des Türschlosses energiesparend erfolgen kann. Diese Aufgabe wird gemäß der Erfindung dadurch gelöst, daß eine mit dem Drehknauf des Türaußenbeschlags und dem Drehknauf des Türinnenbeschlags verbundene Welle vorgesehen ist, über die eine Hubscheibe angetrieben ist, die mit einer Hauptsperreinrichtung in Wirkverbindung steht, die von einer senkrecht zur Welle bewegbaren Sperrplatte und mindestens einer mit der Welle drehbaren Sperrscheibe gebildet ist und die mit einer in Ausgangslage der Welle einem Elektromagneten benachbarten Ankerplatte verbunden ist, von denen die Sperrplatte mit einer Kulisse verbunden ist, in der die Hubscheibe in Gleitanlage drehbar ist, und die Sperrscheibe mit zwei auf ihrem Umfang gegenläufig verteilten widerhakenförmigen Vorsprüngen versehen ist, deren Drehkreis von einer Halterung der Ankerplatte nach Beginn der Drehbewegung der Welle bei nicht erregtem Elektromagneten geschnitten ist, wobei die Ankerplatte bei zutreffend eingegebenem Code über den Elektromagneten angezogen und das weitere Drehen der Welle freigegeben ist und bei nicht oder unzutreffend eingegebenem Code mit der Hauptsperreinrichtung von dem Elektromagneten wegbewegt ist, über die das weitere Drehen der Welle gesperrt ist. In Weiterbildung der Erfindung ist neben der Hauptsperreinrichtung eine Hilfssperreinrichtung vorgesehen.

Das elektronische Türschloß nach der Erfindung läßt sich durch eine einfache Drehbewegung nicht öffnen, da die Hauptsperreinrichtung bei schnellem Drehen aus der Nullage in die Sperrposition geschleudert wird und bei langsamem Drehen durch das Eigengewicht, in Ausgestaltung der Erfindung unterstützt durch die Kraft einer Feder, in die Sperrposition bewegt wird. Das Türschloß läßt sich auch durch eine gezielt gesteuerte Drehbewegung nicht öffnen, da durch genaues Positionieren der Drehbewegung das Hauptsperrelement zwar in Öffnungsposition bewegt werden kann, bei danach erfolgendem Weiterdrehen das Öffnen jedoch dadurch verhindert wird, daß die Hilfssperreinrichtung bereits in die Sperrposition gefallen ist. Der angestrebte geringe Energiebedarf wird dadurch erreicht, daß in der Ausgangslage der Welle die mit der Hauptsperreinrichtung in Wirkverbindung stehende Ankerplatte nur durch einen minimalen Luftspalt von dem Elektromagneten getrennt angeordnet ist; in Ausgestaltung der Erfindung zusätzlich dadurch, daß eine Pulsbreitenmodulation verwendet ist.

In einer anderen Weiterbildung der Erfindung sind bei dem elektronischen Türschloß ein Schaltzustand "Permanentzutritt" und/oder ein Schaltzustand "Permanentsperre" einschaltbar. Bevorzugt sind die Schaltzustände über ein im inneren Drehknauf vorgesehenes Zylinderschloß einschaltbar.

Andere Weiterbildungen und Ausgestaltungen der Erfindung sind in den weiteren Schutzansprüchen beschrieben. Ausführungsbeispiele der Erfindung sind in der Zeichnung dargestellt und werden nachfolgend im einzelnen beschrieben. Es zeigen:
- Fig. 1: die Ansicht eines elektronischen Türschlosses mit einem zehnziffrigen Tastenfeld von der Außenseite in verkleinerter Darstellung;
- Fig. 2: die Ansicht eines anderen Türschlosses von der Außenseite in verkleinerter Darstellung;
- Fig. 3: die zugehörige Ansicht des Türschlosses von der Innenseite;
- Fig. 4: den Innenbeschlag und den in eine Tür eingebauten Teil des verriegelten Türschlosses teilweise im Schnitt in Höhe der Schließachse, teilweise in Vorderansicht mit schematisch eingezeichneten Schloßelementen etwa in natürlicher Größe;
- Fig. 5 bis 16: Teile des Innenbeschlags, nämlich
- Fig. 5: eine Hubscheibe etwa im Maßstab 2:1 vergrößert;
- Fig. 6: eine Sperrplatte etwa in natürlicher Größe;
- Fig. 7: die Sperrplatte mit in ihre Kulisse eingezeichneter Hubscheibe;
- Fig. 8: ein Druckstück etwa 2:1 vergrößert;
- Fig. 9: eine von zwei Sperrscheiben etwa 2:1 vergrößert;
- Fig. 10: einen Sperring etwa 2:1 vergrößert;
- Fig. 11: eine radial zu dem Druckstück angeordnete Sperrfahne etwa 2:1 vergrößert;
- Fig. 12: eine radial zu der Sperrfahne angeordnete Ankerplatte etwa 2:1 vergrößert;
- Fig. 13: eine Montageinheit aus Sperrfahne und Ankerplatte;
- Fig. 14: ein im Türinnenbeschlag befestigtes Sperrblech etwa 2:1 vergrößert;
- Fig. 15: einen im Drehknauf angeordneten Sperrschieber etwa 5:1 vergrößert;
- Fig. 16: eine das gesamte Türschloß durchsetzende Welle etwa 1,5:1 vergrößert; wobei jeweils
a) die Vorderansicht,
b) die Draufsicht,
c) die Seitenansicht von links,
d) die Seitenansicht von rechts sowie
e) Schnitte kennzeichnen;
- Fig. 17: das Zusammenspiel der Sperrelemente der Sperreinrichtung bei mehreren Winkelstellungen der Welle etwa in natürlicher Größe;
- Fig. 18: das Zusammenspiel zwischen Sperrschieber und Sperrblech bei zwei Schließstellungen des Sperrschiebers etwa 5:1 vergrößert;
- Fig. 19: einen Schnitt durch den inneren Drehknauf in Ausgangslage mit anschließendem Teil des inneren Türbeschlags in Höhe der Schließachse etwa 2:1 vergrößert.

Das als Ausführungsbeispiel gewählte elektronische Türschloß weist außerhalb einer Tür A einen Türaußenbeschlag 1, innerhalb der Tür A einen Türinnenbeschlag 2 auf. Der Türaußenbeschlag 1 enthält als Eingabeeinheit ein Tastenfeld 11, mit dessen Hilfe eine Ziffernfolge - ein Zahlencode - eingegeben wird. Andere Eingabeeinheiten für andere Codes sind möglich, z.B. ein Transponder. Das Tastenfeld 11 hat eine integrierte Beleuchtung. Unterhalb des Tastenfeldes 1 ist an dem Türaußenbeschlag 1 ein Drehknauf 12 vorgesehen. Nur wenn in das Tastenfeld 1 die mit dem gespeicherten Zahlencode übereinstimmende Ziffernfolge eingegeben wird, kann der Drehknauf 12 betätigt und die Tür geöffnet werden. Falls erreicht werden soll, daß sich die Tür auch ohne Codeeingabe von außen öffnen läßt, wird das Schloß innen auf "Permanentzutritt" gestellt. Falls erreicht werden soll, daß sich die Tür selbst bei Eingabe des richtigen Codes nicht öffnen läßt, wird das Schloß innen auf "Permanentsperre" gestellt. Das in Figur 1 dargestellte Tastenfeld ist schlank und folgt der Linie des Türaußenbeschlags. Das in Figur 2 dargestellte Tastenfeld ist breit und geht rechts über den Umriß des Türaußenbeschlags hinaus. In der Darstellung ist es für links angeschlagene Türen einsetzbar. Es kann gewechselt werden in eine Lage, in der es links über den Umriß des Türaußenbeschlags hinausgeht.

Der Türinnenbeschlag 2 weist oben ein durch einen Batteriefachdeckel verschlossenes Batteriefach 21 auf, darunter ein Fach 24 für die Elektronik des elektronischen Türschlosses. Etwa auf halber Höhe ist ein Türdrücker 23 vorgesehen. Unterhalb des Türdrückers 23 ist ein innerer Drehknauf 22 vorgesehen. In dem Drehknauf befindet sich ein Zylinderschloß 25.

In der Tür A ist als Schließwerk ein Adapter 3 vorgesehen, der mit den Drehknäufen 12, 22 am Türinnen- und -außenbeschlag 1, 2 über eine Welle 4 verbunden ist.

Der Adapter 3 weist ein in der Tür A fixiertes Gehäuse 31 auf - vgl. Fig. 4-. Im Gehäuse 31 ist in der Schloßachse B eine Walze 32 drehbar gelagert. In dem Gehäuse 31 geführt und um die Walze 32 angeordnet sowie mit ihr drehbar ist eine Schließnase 33 vorgesehen. Die Verbindung zwischen der Walze 32 und der Welle 4 erfolgt über einen radial angeordneten Bolzen 35.

Die Welle 4 verbindet den äußeren Drehknauf 12 mit dem inneren Drehknauf 22. Im Ausführungsbeispiel ist die Welle starr. Sie kann auch biegsam ausgeführt sein, was zu einem Radialspielausgleich beiträgt. Im Bereich zwischen dem Adapter 3 und dem äußeren Drehknauf 12 ist die Welle 4 mit mindestens einer Sollbruchstelle 41 ausgestattet - vgl. Fig. 16-. Die Welle 4 weist außerdem eine Ringnut 42 für eine Federaufnahmeplatte sowie eine Ringnut 43 für die Aufnahme eines Sicherungsrings 97 auf. Im Bereich des inneren Drehknaufs 22 ist eine weitere Nut 44 in der Welle 4 vorgesehen. Die Welle 4 ist über die gesamte Wellenlänge kreissegmentartig ausgespart.

Den der Tür A zugewandten Abschluß des Türinnenbeschlags 2 bildet eine Grundplatte 91 - vgl. Fig. 4-. Im Abstand von der Grundplatte 91 ist eine Deckplatte 92 befestigt. Beide Platten sind von der Welle 4 durchsetzt. Im Bereich der Welle 4 ist zwischen der Grundplatte 91 und der Deckplatte 92 eine Abstandshülse 93 vorgesehen. Auf der der Grundplatte 91 abgewandten Seite der Deckplatte 92 ist im Abstand eine Sperrplatte 56 vorgesehen, die senkrecht zur Welle 4 beweglich geführt ist. Zwischen der Deckplatte 92 und der Sperrplatte 56 befinden sich zwei mit der Welle 4 gedrehte Sperrscheiben 51, die ebenso wie die Sperrplatte 56 Bestandteil einer Haupt-Sperreinrichtung 5 für das Türschloß sind.

Die beiden Sperrscheiben 51 sind identisch aufgebaut. Jede der Sperrscheiben 51-vgl. Figur 9 - ist aus einem Halbkreis 511 größeren Durchmessers und einem Halbkreis 512 kleineren Durchmessers gebildet. Der Halbkreis 511 größeren Durchmessers setzt sich in den Halbkreis 512 kleineren Durchmessers teilweise fort. Auf dem Umfang zwischen den beiden Halbkreisen sind so symmetrisch zueinander gegenläufig angeordnet zwei widerhakenförmige Vorsprünge 513 ausgebildet. Mittig ist jede der Sperrscheiben 51 mit einer Öffnung 514 versehen, deren Umriß gleich dem Querschnitt der Welle 4 ist.

Auf der der Deckplatte 92 abgewandten Seite der Sperrscheiben 51 ist eine Hubscheibe 54 angeordnet. Die Hubscheibe 54 ist mit der Welle 4 verbunden und von ihr angetrieben. Die Hubscheibe 54 ist spiegelsymmetrisch zu ihrer Längsachse ausgebildet - vgl. Figur 5-. Sie hat im übrigen unregelmäßigen Umriß. Ihr oberer Teil 541 ist nach Art eines nasenartigen Vorsprungs ausgebildet. Die Spitze weist eine Ausnehmung 542 auf, die Teil eines Kreisumfangs ist. Ihr unterer Teil 543 ist verbreitert. Der Übergang von dem oberen Teil 541 in den unteren Teil 543 verläuft zunächst nach Art eines Teils eines Kreisbogens nach innen, dann als Gerade, wodurch sich an beiden Seiten eine Kante 544 ausbildet. Im Anschluß an die Kante 544 verläuft der untere Teil 543 als unregelmässige Kurve nach außen; um dann auf einem Kreisbogen nach innen fortgesetzt zu sein. Das der Ausnehmung 542 am oberen Teil 541 diametral gegenüberliegende Ende des unteren Teils 543 ist nach Art eines teilkreisförmigen Vorsprungs 545 ausgebildet. Mittig weist die Hubscheibe 54 eine Öffnung 546 auf, deren Umriß mit dem Querschnitt der Welle 4 übereinstimmt.

Die Sperrplatte 56 ist in der Ebene der Hubscheibe 54 senkrecht zur Welle verschiebbar geführt. Sie weist einen Grundteil 561 auf, der im wesentlichen rechteckigen Umriß hat - vgl. Fig. 6-. Unten ist ein Steg 562 angeformt. Vom Bereich der Unterkante des Grundteils 561 bis zur Oberkante sind an den Seitenkanten treppenförmige Absätze 563 vorgesehen. Im Mittelbereich hat die Sperrplatte 56 eine Kulisse 564, die die Hubscheibe 54 aufnimmt und deren Umriß mit den Umrissen der Hubscheibe 54 korrespondiert - vgl. Fig. 7-. Insbesondere hat die Kulisse 564 in der Längsmittelachse am oberen Rand einen nach innen ragenden, kurvenartig in den Rand der Kulisse 564 übergehenden Vorsprung 565, der in der Ausgangslage an der Ausnehmung 542 der Hubscheibe 54 anliegt. Der dem Steg 562 gegenüberliegende Teil der Sperrplatte 56 ist mit zerklüftetem Rand als Einbuchtung 566 ausgebildet. Am Boden der Einbuchtung 566 ist ein aus der Ebene der Sperrplatte 56 abgebogenes Winkelstück 567 vorgesehen. Am oberen freien Ende weist die Sperrplatte 56 eine Nase 568 auf.

Auf der den Sperrscheiben 51 abgewandten Seite der Hubscheibe 54 ist ein Sperring 52 mit der Welle 4 verbunden, der Bestandteil einer Hilfs-Sperreinrichtung ist. Zwischen dem Sperring 52 und der Hubscheibe 54 ist eine Distanzblech 95 angeordnet. Der Sperring 52 ist ähnlich aufgebaut wie die Sperrscheiben 51: Er ist gebildet aus einem Halbkreis 521 größeren Durchmessers und einem Halbkreis 522 kleineren Durchmessers - vgl. Figur 10-. Am Übergang zwischen den Halbkreisen 521, 522 sind symmetrisch zueinander gegenläufig angeordnet zwei widerhakenförmige Vorsprünge 523 ausgebildet. Der Übergang zwischen den Vorsprüngen 523 in den Halbkreis 522 kleineren Durchmessers ist nicht direkt durch den Halbkreis, sondern durch eine Gerade gebildet. Mittig ist eine Öffnung 524 vorgesehen, deren Umfang gleich dem Querschnitt der Welle 4 ist.

Gegenüber dem Sperring 52 radial nach außen versetzt ist eine Sperrfahne 53 vorgesehen, die senkrecht zur Welle 4 verschiebbar ist. Die Sperrfahne weist eine im wesentlichen rechteckige Grundplatte 531 auf - vgl. Fig. 11 -. Bezogen auf ihre Längsachse ist die Sperrfahne 53 spiegelsymmetrisch ausgebildet. Ihre Grundseite 532 hat mittig eine kreisförmige Ausnehmung 533 großen Durchmessers. Auf der der Grundseite 532 gegenüberliegenden Seite ist an die Grundplatte 532 eine Fahne 534 angeformt. Das freie Ende der Fahne 534 ist von einem hammerartigen Kopf 536 gebildet. Der zwischen der Fahne 534 und dem Kopf 536 vorgesehene Mittelteil ist an den Längsseiten nach innen abgewinkelt, wodurch der Kopf 536 entsteht.

Radial zu der Sperrfahne 53 ist eine Ankerplatte 71 angeordnet, die Bestandteil eines bei dem elektronischen Türschloß verwendeten Magneten 7 ist - vgl. Figuren 12 und 13-. Die Ankerplatte 71 ist durchsetzt von der Sperrfahne 53: Die Grundplatte 531 befindet sich unterhalb der Ankerplatte 71; der Kopf 536 oberhalb der Ankerplatte 71; die Länge der Fahne 534 ist gleich der Dicke der Ankerplatte 71. Die Ankerplatte 71 ist rechteckig. An ihren Schmalseiten weist sie je einen rechteckigen Einschnitt 711 auf. Die Einschnitte 711 liegen in derselben Ebene. Mittig zwischen den Längsseiten ist eine rechteckige Öffnung 712 für den Durchtritt der Sperrfahne 53 vorgesehen. Die Öffnung 712 ist gegenüber der Ebene der Einschnitte 711 versetzt.

Bestandteil des Magneten 7 ist weiterhin ein Magnetkern 72, der mit der Ankerplatte 71 in Wirkeingriff steht. Der Magnetkern 72 ist von zwei Grundplatten 721 gebildet, die durch einen Kern 722 verbunden sind. Der Kern 722 ist zylindrisch ausgebildet; er nimmt eine nicht dargestellte Spule auf. Der Kern 722 ist nach einer der Seiten der quadratisch ausgebildeten Grundplatten 721 versetzt. An dieser Seite treten mittig Litzen der Spule aus. Dem Magneten 7 zugeordnet ist weiterhin eine Zugfeder 73, die zwischen der Sperrplatte 56 und dem Türinnenbeschlag 2 gehalten ist - vgl. Fig. 17-.

Mit der den Drehknauf 12 des Türaußenbeschlags 1 und den Drehknauf 22 des Türinnenbeschlags 2 verbindenden Welle 4 ist die Hubscheibe 54 drehbar. Die Hubscheibe 54 steht in Wirkverbindung mit - ist Bestandteil - der Hauptsperreinrichtung, die mit der Ankerplatte 71 verbunden ist. In Ausgangslage der Welle 4 ist die Ankerplatte 71 dem Elektromagneten 7 benachbart - vgl. Fig. 17 I-. Bei zutreffend eingegebenem Code wird die Ankerplatte 71 wegen des schmalen Luftspalts mit geringem Energiebedarf angezogen. Zur Schonung der Batterie kann weiterhin die Energieversorgung in der Form einer Pulsbreitenmodulation vorgenommen werden. Diese bewirkt, daß auch bei sich entleerender Batterie gleichbleibend Energie dem Elektromagneten zugeführt wird. Durch das Anziehen der Ankerplatte 71 ist das weitere Drehen der Welle 4 ist freigegeben; das Türschloß kann geöffnet werden. Bei unzutreffend eingegebenem Code wird der Elektromagnet 7 nicht erregt, folglich die Ankerplatte 71 nicht angezogen, vielmehr mit den von der Hubscheibe 54 freigegebenen Sperrelementen 53, 56 von dem Elektromagneten 7 wegbewegt - vgl. Fig. 17, Übergang von I über II nach III-. Letztlich wird das Drehen der Welle gesperrt - vgl. Fig. 17 IV-.

Die Hauptsperreinrichtung ist von der senkrecht zur Welle 4 bewegbaren Sperrplatte 56 und von den mit der Welle 4 drehbaren Sperrscheiben 51 gebildet. In der Kulisse 564 der Sperrplatte 56 ist die Hubscheibe 54 in Gleitanlage drehbar. In den Drehkreis der widerhakenförmigen Vorsprünge 513 der Sperrscheiben 51 gelangt der Winkel 567 der Sperrplatte 56 bei nicht erregtem Elektromagneten. Die Bewegung der Sperrplatte 56 wird unterstützt durch die Zugfeder 73, die zwischen der Nase 568 im Bereich der oberen Kante der Sperrplatte 56 und einem mit dem Gehäuse des Türinnenbeschlags 2 verbundenen Bolzen 29 vorgesehen ist.

Weiterhin ist eine Hilfssperreinrichtung vorgesehen, die im Ausführungsbeispiel vor der Hauptsperreinrichtung die Sperrposition einnimmt, wenn ein nicht zutreffender Code eingegeben wird. Bestandteil der Hilfssperreinrichtung ist die Sperrfahne 53, die senkrecht zur Welle 4 auf einer Seite der Sperrplatte 56 bewegbar geführt ist, nach deren anderer Seite aus der Sperrplatte der Winkel 567 ausgestellt ist. Auf der der Sperrscheibe 51 abgewandten Seite der Sperrplatte 56 ist der mit der Welle 4 drehbare Sperring 52 vorgesehen. Auch dieser hat auf seinem Umfang - wie die Sperrscheiben 51 - gegenläufig verteilt widerhakenförmige Vorsprünge 523. In deren Drehkreis gelangt die Sperrfahne 53 nach Beginn der Drehbewegung der Welle 4 bei nicht erregtem Elektromagneten 7.

Auf der dem Distanzblech 95 abgewandten Seite des Sperrings 52 sind ein Druckstück 62 und ein Achs-Klemmring 96 angeordnet. Das Druckstück 62 weist eine ringförmige Grundplatte 621 auf - vgl. Figur 8-. Eine Öffnung 622 in der Grundplatte 621 hat kreisförmigen Querschnitt; sie ist durch einen segmentförmigen Abschnitt 623 begrenzt. Auf der dem Sperring 52 zugewandten Seite ist das Druckstück 62 mit einem Kragen 624 versehen, dessen einer Teil länger ausgeführt ist als der andere Teil. Es entsteht so eine Stufe 625. Der Außendurchmesser des Kragens 624 ist im wesenlichen gleich dem Außendurchmesser des größeren Halbkreises 521 des Sperrings 52. Auf der dem Sperring 52 abgewandten Seite ist an die Grundplatte 621 ein flacher Ring 626 angeformt. Während die Grundplatte 621 mit dem Kragen 624 eine zylindrische Außenfläche aufweist, hat der Ring 626 eine nach außen ansteigende kegelstumpf-förmige Außenfläche.

Das Druckstück 62 ist von dem freien Ende des Drehknaufs 22 durchsetzt und mit ihm drehbar verbunden, dieser wiederum von dem Zylinderschloß 25. Der Drehknauf 22 und das Druckstück 62 sind mittels eines innen an dem Druckstück 62 anliegenden Axial-Sicherungsrings 97 sowie einer an dem Drehknauf 22 vorgesehenen Schulter gegeneinander in Axialrichtung fixiert. Zwischen dem Drehknauf 22 und dem Zylinderschloß 25 sind - von innen nach außen in Axialrichtung gegeneinander versetzt - ein Sperrschieber 61, der in dem Drehknauf 22 in Querrichtung verschiebbar geführt ist, und ein Sperrblech 63 vorgesehen, das mit Hilfe von Bolzen 636 an dem Innenbeschlag 2 befestigt ist.

Der Sperrschieber 61 hat in der Ansicht die Gestalt eines Hakenmauls - vgl. Fig. 15-. Sein oberer Teil ist rechteckig und endet in einer schmalen Zunge 611 mit bogenförmig abgerundeter freier Seite. Daran schließt sich einerseits eine schräge Kante 612, andererseits über eine Stufe eine Parallelkante 613 an. Im Bereich der Parallelkante ist ein Maul 614 vorgesehen. An das Maul 614 schließen sich-wiederum stufenförmig gegenüber der Parallelkante 613 versetzt - Parallelkanten 615 an. Die dem Maul 614 gegenüberliegende Kante verläuft im Anschluß an die schräge Seite 612 ebenfalls als Parallelkante 616, in der eine Ausnehmung 618 vorgesehen ist. Der untere Teil des Sperrschiebers 61 endet in einer breiten Zunge 617 ebenfalls mit bogenförmig abgerundeter freier Seite.

Das Sperrblech 63 weist zentral ein kreisförmige Öffnung 631 auf, an das nach oben ein bartartiger rechteckiger Vorsprung 632 anschließt. Grob gesehen ist das Sperrblech rechteckig ausgebildet, weist jedoch an seinem Umriß zahlreiche Ausnehmungen auf. Das Sperrblech 63 ist spiegelsymmetrisch zu der die Öffnung 631 einschließenden Längsmittelachse ausgebildet: Im Bereich der Ecken sind kreisförmige Bohrungen 633 für den Durchtritt der Befestigungsbolzen 636 angeordnet, von denen die oberen näher zur Längsmittelachse angeordnet sind als die unteren. Zwischen den Bohrungen 633 sind jeweils Einkerbungen 634 unterschiedlicher Tiefe vorgesehen. Um die Bohrungen 633 herum sind Bögen 635 angeordnet. Zwischen den Bögen und den Kerben verlaufen die Kanten im unteren Bereich des Sperrblechs 63 im rechten Winkel zueinander; im oberen Bereich ausgehend von dem Bögen 635 zunächst schräg, sodann parallel zu dem unteren Bereich.

Der Drehknauf 22 bildet zusammen mit dem Sperrschieber 61, dem Druckstück 62 und dem Sperrblech 63 eine Verstelleinrichtung. Mit ihrer Hilfe sind ein Schaltzustand Permanentzutritt und ein Schaltzustand Permanentsperre herbeizuführen und durch das Zylinderschloß 25 ein- und ausschaltbar. Das Druckstück 62 ist mit Hilfe des Drehknaufs 22 entgegen der Wirkung der Druckfeder 98 in Axialrichtung aus einer Lage im Abstand von der Ebene senkrecht zur Welle 4, in der die Sperrfahne 53 geführt ist - vgl. Fig. 19-, in eine Lage in diese Ebene bewegbar und in beiden Lagen mit Hilfe des Zylinderschlosses 25 arretierbar. Zum Zweck der Arretierung greift der Stift 251 des Zylinderschlosses 25 in das Maul 614 des Sperrschiebers 61 und bewegt bei Drehung des Zylinderschlosses 25 den Sperrschieber 61 nach oben oder unten. Befindet sich der Drehknauf 22 mit ausgeschlossener breiter Zunge 615 des Sperrschiebers 61 in seiner Ruhelage - vgl. Fig. 19-, kann der Sperrschieber 61 nicht den Vorsprung 632 des Sperrblechs 63 passieren. Bei abgezogenem Schlüssel 252 ist das Türschloß dann in seinem Schaltzustand Permanentsperre. Dieser Schaltzustand ist insbesondere von Bedeutung in Fällen, bei denen sich der innere Drehknauf 22 in einer von außen zugänglichen Lage befindet, z.B. in der Nähe einer Scheibe, oder eine Kindersicherung gewünscht ist. Wird der Drehknauf 22 bei ausgeschlossener schmaler Zunge 611 des Sperrschiebers 61 entgegen der Kraft der Druckfeder 98 eingedrückt, kann er den Vorsprung 632 passieren. Wird in dieser Stellung die breite Zunge 617 des Sperrschiebers 61 anstelle der schmalen Zunge 611 ausgeschlossen, kann unter der Wirkung der Druckfeder 98 der Drehknauf 22 nicht mehr in seine Ruhestellung zurückkehren. Bei dieser Bewegung ist auch das Druckstück 62 in die Ebene gelangt, in der die Sperrfahne 53 senkrecht zur Welle 4 bewegt wird. die Sperrfahne 53 kann nicht mehr die gesperrte Stellung einnehmen; sie stößt vielmehr mit ihrer inneren Kante auf die Außenfläche des Druckstücks 62, das auch den Sperring 52 mit dem von seinem Kragen 624 ausgesparten Teil aufnimmt. Die Sperrplatte 56 wird von der Hubscheibe 54 in die Freigabestellung gebracht, das ist die Stellung außerhalb der Wirkung der Widerhaken 513 der Sperrscheiben 51. Das Türschloß hat den Schaltzustand Permanentzutritt.

Unterhalb des Türdrückers 23 weist der Türinnenbeschlag 2 für die Aufnahme des inneren Drehknaufs 22 eine Erhebung 26 auf, deren Kontur sich in der Außenfläche des Drehknaufs 22 fortsetzt. Von der ebenen Außenfläche der Erhebung 26 geht ein Vorsprung 27 aus, der einerseits von dem Rand des inneren Drehknaufs 22 übergriffen ist, andererseits von einem an dem Drehknauf 22 angeformten Hohlzapfen 221 durchsetzt ist. Im Bereich seines inneren Endes weist der Hohlzapfen 221 eine Ringnut 222 für die Aufnahme des Axial-Sicherungsrings 97 auf. Der Hohlzapfen 221 hat ein Innenprofil, das mit dem Außenprofil der Welle 4 übereinstimmt, und ein Außenprofil, das mit der Öffnung 622 des Druckstücks 62 übereinstimmt. Die Ansichtsseite des Drehknaufs 22 weist außerdem ein Sichtfeld 28 auf, das für Markierungen vorgesehen ist.

In den Drehknauf 22 ist die über den Schlüssel 252 betätigbare Walze des Zylinderschloßes 25 eingelassen. Die Walze ist mit Hilfe von Rendelstiften gehalten. Im Innern des Drehknaufs 22 ist eine Druckfeder 28 abgestützt.

Als Ausführungsbeispiel ist ein elektronisches Türschloß für Einsteckschlösser dargestellt und beschrieben. Das Schloß nach der Erfindung kann aber auch bei allen anderen Türen verwendet werden, die über wenigstens einen Knauf betätigt werden.

## Patentansprüche

1. Elektronisches Türschloß, das einen Türinnenbeschlag (2) mit einem Drehknauf (22), einen Türaußenbeschlag (1) mit einer Einheit für die Eingabe eines Codes sowie mit einem Drehknauf (12), und eine innenliegende, mit der Eingabeeinheit elektrisch verbundene Elektronik aufweist, in der ein Code gespeichert und über die der Drehknauf (22) im Türaußenbeschlag (2) bei Übereinstimmung des gespeicherten mit dem eingegebenen Code entsperrt ist, dadurch gekennzeichnet, daß eine mit dem Drehknauf (12) des Türaußenbeschlags (1) und dem Drehknauf (22) des Türinnenbeschlags (2) verbundene Welle (4) vorgesehen ist, über die eine Hubscheibe (54) angetrieben ist, die mit einer Hauptsperreinrichtung in Wirkverbindung steht, die von einer senkrecht zur Welle (4) bewegbaren Sperrplatte (56) und mindestens einer mit der Welle (4) drehbaren Sperrscheibe (51) gebildet ist und die mit einer in Ausgangslage der Welle (4) einem Elektromagneten (7) benachbarten Ankerplatte (71) verbunden ist, von denen die Sperrplatte (56) mit einer Kulisse (564) verbunden ist, in der die Hubscheibe (54) in Gleitanlage drehbar ist, und die Sperrscheibe (51) mit zwei auf ihrem Umfang gegenläufig verteilten widerhakenförmigen Vorsprüngen (513) versehen ist, deren Drehkreis von einer Halterung der Ankerplatte (71) nach Beginn der Drehbewegung der Welle (4) bei nicht erregtem Elektromagneten (7) geschnitten ist, wobei die Ankerplatte (71) bei zutreffend eingegebenem Code über den Elektromagneten (7) angezogen und das weitere Drehen der Welle (4) freigegeben ist und bei nicht oder unzutreffend eingegebenem Code mit der Hauptsperreinrichtung von dem Elektromagneten (7) wegbewegt ist, über die das weitere Drehen der Welle (4) gesperrt ist.

2. Türschloß nach Anspruch 1, dadurch gekennzeichnet, daß die Ankerplatte (71) mit einer Sperrfahne (53) verbunden ist, die senkrecht zur Welle (4) auf einer Seite der Sperrplatte (56) bewegbar geführt ist, aus der ein Winkel (567) ausgestellt ist, der als Anschlag für die Sperrscheibe (51) vorgesehen ist.

3. Türschloß nach Anspruch 1 oder 2, dadurch gekennzeichnet, daß zwischen der oberen Kante der Sperrplatte (56) und dem Gehäuse des Türinnenbeschlags (2) eine Zugfeder (73) vorgesehen ist.

4. Türschloß nach einem der Ansprüche 1 bis 3, dadurch kennzeichnet, daß neben der Hauptsperreinrichtung eine Hilfssperreinrichtung vorgesehen ist.

5. Türschloß nach den Ansprüchen 2 und 4, dadurch gekennzeichnet, ein mit der Welle (4) drehbarer Sperring (52) vorgesehen ist, der mit zwei auf seinem Umfang gegenläufig verteilten widerhakenförmigen Vorsprüngen (523) versehen ist, deren Drehkreis von der Sperrfahne (53) nach Beginn der Drehbewegung der Welle (4) bei nicht erregtem Elektromagneten (7) geschnitten ist.

6. Türschloß nach einem der Ansprüche 1 bis 5, dadurch gekennzeichnet, daß ein Schaltzustand Permanentzutritt und/oder mindestens ein Schaltzustand Permanentsperre einschaltbar sind.

7. Türschloß nach Anspruch 6, dadurch gekennzeichnet, daß die Schaltzustände Permanentzutritt und/oder Permanentsperre über ein im inneren Drehknauf (22) vorgesehenes Zylinderschloß (25) einschaltbar sind.

8. Türschloß nach Anspruch 6 oder 7 in Verbindung mit einem der Ansprüche 3 bis 6, gekennzeichnet durch ein Druckstück (62), das in Axialrichtung aus einer Lage im Abstand von der Ebene, in der die Sperrfahne (53) geführt ist, in eine Lage in diese Ebene bewegbar und in beiden Lagen arretierbar ist.

9. Türschloß nach den Ansprüchen 7 und 8, dadurch gekennzeichnet, daß das Druckstück (62) am freien inneren Ende des Zylinderschlosses (25) befestigt, mit dem inneren Drehknauf (22) entgegen der Wirkung einer Druckfeder (98) aus der einen in die andere Lage bewegbar und durch Betätigung des Zylinderschlosses (25) arretierbar ist.

10. Türschloß nach Anspruch 9, dadurch gekennzeichnet, daß das Druckstück (62) in seinem in die Ebene der Sperrfahne (53) drückbaren Teil eine Steuerkurve aufweist, die aus einem Kragen (624) gebildet ist, der teilringförmig für die Aufnahme des Sperrings (52) ausgespart ist.

11. Türschloß nach Anspruch 9 oder 10, dadurch gekennzeichnet, daß an dem Türinnenbeschlag (2) dem Drehknauf (22) gegenüber ein Sperrblech (63) befestigt ist, das eine zentrale Öffnung (632) für den Durchtritt eines an den inneren Drehknauf (22) angeformten Hohlzapfens (221) und mit der Öffnung verbunden einen bartartigen radialen Vorsprung aufweist, und daß in dem Drehknauf (22) ein von dem Zylinderschloß (25) betätigbarer Sperrschieber (61) radial an diametral gegenüberliegenden Stellen wahlweise ausschließbar ist, dessen eine Zunge im wesentlichen gleich und dessen andere Zunge größer als die Breite des Vorsprungs ist.

12. Türschloß nach einem der Ansprüche 1 bis 11, dadurch gekennzeichnet, daß der Elektromagnet (7) aus einer Batterie mittels einer Pulsbreitenmodulation gespeist ist.

## Claims

1. Electronic door lock having internal door fittings (2) comprising a rotary knob (22), external door fittings (1) comprising a unit for entering a code and also comprising a rotary knob (12) and internal electronics that are connected electrically to the input unit in which a code is stored and by means of which the rotary knob (22) in the external door fittings (2) is unlocked if the stored code corresponds to the code entered, characterized in that a spindle (4) is provided that is connected to the rotary knob (12) of the external door fittings (1) and the rotary knob (22) of the internal door fittings (2) and that drives an eccentric disc (54) that is operationally linked to a main barrier device, that is formed by a barrier plate (56), movable perpendicularly to the spindle (4), and at least one barrier disc (51), rotatable by the spindle (4), and that is connected to an anchor plate (71) that is adjacent to an electromagnet (7) in a home position of the spindle (4) and that connects the barrier plate (56) to a slotted link (564) in which the eccentric disc (54) can be rotated in a sliding position, and the barrier disc (51) is provided with two barb-shaped projections (513) that are distributed in opposite directions on its circumference and whose turning circle is intersected by a mounting of the anchor plate (71) after the beginning of the rotary movement of the spindle (4) if the electromagnet (7) is not activated, the anchor plate (71) being attracted via the electromagnet (7) if a code is correctly entered and the further rotation of the spindle (4) being released and being moved away from the electromagnet (7) by the main barrier device if a code is not entered or is incorrectly entered, the main barrier device blocking the further rotation of the spindle (4).

2. Door lock according to Claim 1, characterized in that the anchor plate (71) is connected to a barrier lug (53) that is mounted so as to be perpendicularly movable with respect to the spindle (4) on one side of the barrier plate (56), out of which an angular section (567) is raised that is provided as a stop for the barrier disc (51).

3. Door lock according to Claim 1 or 2, characterized in that a tension spring (73) is provided between the upper edge of the barrier plate (56) and the housing of the internal door fittings (2).

4. Door lock according to one of Claims 1 to 3, characterized in that an auxiliary barrier device is provided in addition to the main barrier device.

5. Door lock according to Claims 2 and 4, characterized in that a barrier ring (52) is provided that can be rotated by the spindle (4) and that is provided with two barb-shaped projections (523) distributed in opposite directions on its circumference and whose turning circle is intersected by the barrier lug (53) after the beginning of the rotary movement of the spindle (4) if the electromagnet (7) is not activated.

6. Door lock according to one of Claims 1 to 5, characterized in that a permanent access switching state and/or at least one permanent lock switching state can be selected.

7. Door lock according to Claim 6, characterized in that the permanent access and/or permanent lock switching states can be selected by means of a cylinder lock (25) provided in the internal rotary knob (22).

8. Door lock according to Claim 6 or 7 in conjunction with one of Claims 3 to 6, characterized by a thrust piece (62) that can be moved in the axial direction from a position at a distance from the plane in which the barrier lug (53) is mounted into a position in said plane and can be detained in both positions.

9. Door lock according to Claims 7 and 8, characterized in that the thrust piece (62) is mounted on the unsupported internal end of the cylinder lock (25), is movable by the internal rotary knob (22) in opposition to the action of a compression spring (98) out of one position into the other and can be detained by actuating the cylinder lock (25).

10. Door lock according to Claim 9, characterized in that the thrust piece (62) has, in its part that can be pressed into the plane of the barrier lug (53), a cam that is formed from a collar (624) that is annularly recessed to receive the barrier ring (52).

11. Door lock according to Claim 9 or 10, characterized in that there is attached to the internal door fittings (2) opposite the rotary knob (22) a barrier sheet (63) that has a central opening (632) for the passage of a hollow stud (221) formed on the internal rotary knob (22) and, connected to the opening, a beard-type radial projection, and in that, in the rotary knob (22), a barrier slider (61), actuable by the cylinder lock (25), can be expelled radially optionally at diametrically opposite positions, its one tongue being essentially equal to and its other tongue being greater than the width of the projection.

12. Door lock according to one of Claims 1 to 11, characterized in that the electromagnet (7) is supplied from a battery by means of a pulse width modulation.

## Revendications

1. Serrure électronique de porte, qui présente une ferrure intérieure de porte (2) avec un bouton rotatif (22), une ferrure extérieure de porte (1) avec une unité pour l'introduction d'un code, ainsi qu'avec un bouton rotatif (12), et une partie électronique interne reliée électriquement à l'unité d'introduction, partie dans laquelle est mémorisé un code et par l'intermédiaire de laquelle le bouton rotatif (22) dans la ferrure extérieure de porte (2) est débloqué en cas de concordance entre le code mémorisé et le code introduit, caractérisée en ce qu'est prévue une tige (4) assemblée avec le bouton rotatif (12) de la ferrure extérieure de porte (1) et avec le bouton rotatif (22) de la ferrure intérieure de porte (2), tige par l'intermédiaire de laquelle est entraîné un disque à came (54) en liaison active avec un dispositif principal de blocage, formé par une plaque d'arrêt (56) mobile perpendiculairement à la tige (4) et par au moins un disque d'arrêt (51) pouvant tourner avec la tige (4), et qui est relié à une plaque d'ancrage (71) adjacente à un électro-aimant (7) dans la position initiale de la tige (4), dont la plaque d'arrêt (56) est reliée à une coulisse (564) dans laquelle peut tourner le disque à came (54) en contact glissant, et dont le disque d'arrêt (51) est muni de saillies en forme de barbes (513) réparties en sens contraire sur son pourtour, dont le cercle décrit est coupé par une fixation de la plaque d'ancrage (71) après le début du mouvement de rotation de la tige (4), à l'état de non excitation de l'électro-aimant (7), la plaque d'ancrage (71) étant attirée sur l'électro-aimant (7) en cas de code exact introduit et la rotation ultérieure de la tige (4) étant libérée, et la plaque étant repoussée de l'électro-aimant (7) en cas de code non introduit ou inexact, par le dispositif de blocage principal par l'intermédiaire duquel la rotation ultérieure de la tige (4) est bloquée.

2. Serrure de porte suivant la revendication 1, caractérisée en ce que la plaque d'ancrage (71) est assemblée avec un drapeau d'arrêt (53), guidé et mobile perpendiculairement à la tige (4) sur un côté de la plaque d'arrêt (56), dont sort un coude (567) prévu comme butée pour le disque d'arrêt (51).

3. Serrure de porte suivant la revendication 1 ou 2, caractérisée en ce qu'un ressort de traction (73) est prévu entre le bord supérieur de la plaque d'arrêt (56) et le boîtier de la ferrure intérieure de porte (2).

4. Serrure de porte suivant l'une des revendications 1 à 3, caractérisée en ce qu'un dispositif auxiliaire de blocage est prévu outre le dispositif principal de blocage.

5. Serrure de porte suivant les revendications 2 et 4, caractérisée en ce qu'est prévue une bague d'arrêt (52) pouvant tourner avec la tige (4), cette bague étant munie de deux saillies (523) en forme de barbes réparties en sens contraire sur son pourtour, dont le cercle décrit est coupé par le drapeau d'arrêt (53) après le début du mouvement de rotation de la tige (4), à l'état de non excitation de l'électro-aimant (7).

6. Serrure de porte suivant l'une des revendications 1 à 5, caractérisée en ce qu'un état de commutation accès permanent et/ou au moins un état de commutation blocage permanent peuvent être commutés.

7. Serrure de porte suivant la revendication 6, caractérisée en ce que les états de commutation accès permanent et/ou blocage permanent peuvent être commutés par l'intermédiaire d'un barillet (25) prévu dans le bouton rotatif intérieur (22).

8. Serrure de porte suivant la revendication 6 ou 7 en combinaison avec l'une des revendications 3 à 6, caractérisée par un membre de pression (62) qui peut être déplacé dans le sens axial d'une position distante du plan, dans lequel est guidé le drapeau d'arrêt (53), dans une position dans ce plan, et qui peut être bloqué dans les deux positions.

9. Serrure de porte suivant les revendications 7 et 8, caractérisée en ce que le membre de pression (62) est fixé sur l'extrémité intérieure libre du barillet (25), peut être déplacé d'une position dans l'autre par le bouton rotatif intérieur (22), contre l'effet d'un ressort de pression (98), et peut être bloqué par l'actionnement du barillet (25).

10. Serrure de porte suivant la revendication 9, caractérisée en ce que le membre de pression (62) présente, dans sa partie compressible dans le plan du drapeau d'arrêt (53), une came de commande formée d'un collet (624) évidé en forme d'anneau partiel pour recevoir la bague d'arrêt (52).

11. Serrure de porte suivant la revendication 9 ou 10, caractérisée en ce qu'une tôle d'arrêt (63) est fixée en vis-à-vis du bouton rotatif (22) sur la ferrure intérieure de porte (2), cette tôle présentant une ouverture centrale (632) pour le passage d'un tourillon creux (221) conformé sur le bouton rotatif intérieur (22), et une saillie radiale en forme de panneton reliée à l'ouverture, et en ce que, dans le bouton rotatif (22), un tiroir d'arrêt (61) actionnable par le barillet (25) peut être sélectivement fermé dans le sens radial en des endroits diamétralement opposés, l'une des languettes de ce tiroir étant essentiellement égale et l'autre languette étant supérieure à la largeur de la saillie.

12. Serrure de porte suivant l'une des revendications 1 à 11, caractérisée en ce que l'électro-aimant (7) est alimenté par une batterie au moyen d'une modulation d'impulsions en durée.
